# EUROPÄISCHE PATENTANMELDUNG

(11) **EP 4 656 095 A1**
(43) Veröffentlichungstag der Anmeldung: **03.12.2025**
(21) Anmeldenummer: 25179340.2
(22) Anmeldetag: 28.05.2025
(51) Int. Cl.: A47B 13/16, A47B 37/04, A47B 13/02

(54) **STEHTISCH**

(30) Priorität: 31.05.2024 DE 102024115273
(71) Anmelder: Rommel, Markus, 71334 Waiblingen (DE)
(72) Erfinder: Rommel, Markus, 71334 Waiblingen (DE)
(74) Vertreter: BRP Renaud & Partner mbB Rechtsanwälte Patentanwälte Steuerberater

(57) **Zusammenfassung**

Die vorliegende Erfindung betrifft einen Stehtisch (1), mit einem Fuß (2), mit dem der Stehtisch (1) auf einem Untergrund (3) steht, und mit einer Tischplatte (4), die in einem mittleren Bereich (5) der Tischplatte (4) auf dem Fuß (2) aufliegt.

Ein erhöhter Gebrauchswert kann dadurch erzielt werden, dass der Stehtisch (1) einen wasserdichten, mit flüssigem und/oder gefrorenem Wasser befüllbaren Behälter (6) zum Aufnehmen von Getränkeflaschen aufweist, der im mittleren Bereich (5) der Tischplatte (4) in die Tischplatte (4) eingesetzt ist.

## Beschreibung

Die vorliegende Erfindung betrifft einen Stehtisch.

Ein Stehtisch weist üblicherweise einen Fuß auf, mit dem der Stehtisch auf einem Untergrund steht. Außerdem besitzt ein Stehtisch üblicherweise eine Tischplatte, die in einem mittleren Bereich der Tischplatte auf dem Fuß aufliegt.

Bei unterschiedlichen Veranstaltungen, z.B. bei Empfängen, Feiern oder in Pausen von Theater-, Opern- und Konzertveranstaltungen sowie auf Messen und Märkten, sind Stehtisch sehr beliebt, da sie zum vorübergehenden Verweilen einladen und beispielsweise eine Möglichkeit bieten, Teller, Besteck, Servietten und Gläser abzustellen, um das Zusichnehmen von Speisen zu vereinfachen.

Um den Gebrauchswert derartiger Stehtische zu erhöhen, ist es von Weihnachtsmärkten bekannt, in den Fuß eine Feuerstelle zu integrieren. Durch ein Feuer in der Feuerstelle verbreitet sich am Stehtisch eine angenehme Wärme, die es den am Stehtisch stehenden Personen ermöglicht, länger am Stehtisch zu verweilen. Stehtische mit Feuerstelle sind in geschlossenen Räumen nicht verwendbar und für eine Verwendung im Sommer ungeeignet.

Die vorliegende Erfindung beschäftigt sich mit dem Problem, für einen derartigen Stehtisch eine verbesserte Ausführungsform anzugeben, die sich insbesondere durch einen erhöhten Gebrauchswert auszeichnet.

Dieses Problem wird durch den Gegenstand des unabhängigen Anspruchs gelöst. Vorteilhafte Ausführungsformen sind Gegenstand der abhängigen Ansprüche.

Die Erfindung beruht auf dem allgemeinen Gedanken, im mittleren Bereich der Tischplatte einen Behälter auszubilden, der sich zum Aufnehmen von Getränkeflaschen eignet und so konfiguriert ist, dass er mit flüssigem und/oder gefrorenem Wasser befüllt werden kann. Damit repräsentiert der Behälter einen Getränkekühler, der im mittleren Bereich der Tischplatte angeordnet ist, sodass er für Personen, die am Stehtisch stehen, leicht zugänglich ist. Durch den in die Tischplatte integrierten Getränkekühler erhöht sich der Gebrauchswert des Stehtisches, da den am Stehtisch stehenden Personen im Behälter gekühlte Getränke zur Verfügung gestellt werden können, was die Möglichkeit zum längeren Verweilen am Stehtisch verbessert.

Im vorliegenden Zusammenhang entspricht eine "Konfiguration" einer "Ausgestaltung" und/oder einer "Einrichtung", so dass die Formulierung "so konfiguriert, dass" gleichbedeutend ist mit der Formulierung "so ausgestaltet, dass" und/oder "so eingerichtet, dass".

Im Einzelnen wird vorgeschlagen, den Stehtisch mit einem wasserdichten, mit flüssigem und/oder gefrorenem Wasser befüllbaren Behälter zum Aufnehmen von Getränkeflaschen auszustatten, der im mittleren Bereich der Tischplatte in die Tischplatte eingesetzt ist. Durch das Einsetzen des Behälters in die Tischplatte ergibt sich eine vereinfachte Zugänglichkeit für die am Stehtisch stehenden Personen zu den im Behälter zum Kühlen abgestellten Getränkeflaschen. Fuß, Tischplatte und Behälter sind separate Bauteile, die insbesondere aus unterschiedlichen Materialen bestehen können. Tischplatte und Behälter können beim fertig zusammengebauten Stehtisch fest miteinander verbunden sein.

Zweckmäßig ist die Tischplatte eben konfiguriert. Gemäß einer vorteilhaften Ausführungsform kann der Behälter an einer vom Fuß abgewandten Tischoberseite bündig oder im Wesentlichen bündig mit der Tischplatte abschließen. Damit endet der Behälter an der Tischplatt oder leicht oberhalb oder leicht unterhalb der Tischplatte. Dadurch wird die Zugänglichkeit zu im Behälter abgestellten Getränkeflaschen für die am Stehtisch stehenden Personen nochmals vereinfacht.

Bevorzugt ist eine Ausführungsform, bei der die Tischplatte im mittleren Bereich eine Plattenöffnung aufweist, in die der Behälter herausnehmbar eingesetzt ist. Diese Ausführungsform eignet sich in besonderer Weise für kleinere Tischplatten, beispielsweise mit einem Durchmesser bis etwa 1 Meter, und für kleinere und damit im befüllten Zustand leichtere Behälter, beispielsweise mit einem Fassungsvermögen bis 5 Liter.

Bei einer anderen Ausführungsform kann dagegen vorgesehen sein, dass der Behälter fest mit der Tischplatte verbunden ist und dass die Tischplatte abnehmbar auf den Fuß aufgesetzt ist, sodass die Tischplatte zusammen mit dem Behälter vom Fuß abnehmbar ist. Diese Ausführungsform eignet sich insbesondere für größere Tischplatten, beispielsweise mit einem Durchmesser von mehr als 1 Meter, insbesondere von mehr als 1,5 Meter, und für größere und im befüllten Zustand schwerere Behälter, beispielsweise mit einem Fassungsvermögen von mehr als 5 Liter, insbesondere von mehr als 10 Liter. Zwei Personen können die Tischplatte zusammen mit dem befüllten Behälter einfach vom Fuß abnehmen, beispielsweise, um den Behälter auszuleeren.

Gemäß einer vorteilhaften Ausführungsform kann die Tischplatte eine Plattenöffnung aufweisen, die sich im mittleren Bereich der Tischplatte befindet. Die Tischplatte kann außerdem einen die Plattenöffnung einfassenden Plattenkörper sowie eine die Plattenöffnung einfassende Abdeckplatte aufweisen. Mit anderen Worten, die Tischplatte weist einen Plattenkörper und eine Abdeckplatte auf, die jeweils die Plattenöffnung ringförmig einfassen. Der Behälter ist in die Plattenöffnung eingesetzt und weist an einer vom Fuß abgewandten Behälteroberseite einen umlaufenden, seitlich abstehenden Behälterkragen auf. An einer vom Fuß abgewandten Tischoberseite liegt der Behälter mit dem Behälterkragen auf dem Plattenkörper auf und kann insbesondere daran befestigt sein. Die Abdeckplatte liegt mit ihrer dem Fuß zugewandten Plattenunterseite auf dem Behälterkragen und auf dem Plattenkörper auf und ist am Behälterkragen und/oder am Plattenkörper befestigt. Damit wird der Behälter mit seinem Behälterkragen bezüglich der Höhenrichtung zwischen der Abdeckplatte und dem Plattenkörper sandwichartig gehalten, wodurch einerseits eine sichere und stabile Befestigung des Behälters an der Tischplatte erreicht wird, während andererseits eine ebene, durchgehende Tischoberseite realisierbar ist, was die Zugänglichkeit zum Behälter verbessert. Außerdem wird dadurch der optische Gesamteindruck des Stehtisches verbessert.

Zweckmäßig kann der Plattenkörper als Holzplatte ausgestaltet sein. Hierdurch wird die Tischplatte hinreichend stabil bei relativ geringem Gewicht. Zweckmäßig kann der Behälter als Metallbehälter oder als Kunststoffbehälter ausgestaltet sein. Der Kunststoffbehälter zeichnet sich durch ein geringes Gewicht und geringe Kosten aus. Der Metallbehälter zeichnet sich dagegen durch eine hohe Wertigkeit und eine hohe Stabilität aus. Zweckmäßig kann die Abdeckplatte als Metallplatte oder Kunststoffplatte oder als Holzplatte ausgestaltet sein. Insbesondere kann die Abdeckplatte mit einer leicht zu reinigenden Plattenoberseite ausgestattet sein.

Entsprechend einer vorteilhaften Ausführungsform kann der Fuß an seiner der Tischplatte zugewandten Oberseite eine zentrale Fußöffnung aufweisen, die von einem Fußendabschnitt eingefasst ist. Der Behälter und der Fuß sind so aufeinander abgestimmt, dass der Behälter in die Fußöffnung eintaucht und vom Fußendabschnitt eingefasst ist. Mit anderen Worten, der Behälter ist auch in den Fuß eingesetzt. Die Tischplatte liegt, insbesondere mit einem die Plattenöffnung einfassenden Öffnungsrand, auf dem Fußendabschnitt auf. Durch diese Bauform ist der Behälter weitgehend in den Stehtisch integriert, wobei insbesondere der im hohlen Fuß vorhandene Totraum zur Unterbringung des Behälters genutzt wird.

Gemäß einer vorteilhaften Ausführungsform kann der Behälter an seiner Außenseite eine thermische Isolation aufweisen. Damit kann die Kühlwirkung des Kühlbehälters signifikant verbessert werden. Die Isolation kann dabei durch einen thermisch isolierenden Kunststoff, wie zum Beispiel Styropor oder Polyurethan, vorzugsweise ein Polyurethan-Hartschaum, oder Polystyrol-Hartschaum gebildet sein. Ebenso es möglich, die Isolation mit Steinwolle oder Glaswolle oder mit einem anderen thermisch isolierenden Material zu realisieren.

Zweckmäßig kann die Isolation am Behälter befestigt sein. Die Isolation kann am Behälter zum Beispiel durch eine Verklebung befestigt sein. Damit bilden der Behälter und die Isolation eine Einheit, was die Handhabung vereinfacht.

Insbesondere kann vorgesehen sein, dass die Isolation als Isolationsbehälter ausgestaltet ist, dessen Innenseite komplementär zur Außenseite des Behälters konfiguriert ist, sodass der Behälter in den Isolationsbehälter eingesetzt ist. Bei einem topfförmigen Behälter ist dann auch der Isolationsbehälter topfförmig konfiguriert, derart, dass der Behälter passgenau in den Isolationsbehälter einsetzbar ist.

Die Isolation kann einen Isolationsmantel aufweisen, der den Behälter in der Umfangsrichtung vollständig einfasst. Die Isolation kann außerdem einen Isolationsboden aufweisen, der eine von der Tischplatte abgewandte Behälterunterseite vollständig abdeckt. Der Isolationsmantel und der Isolationsboden können aneinander befestigt sein und so den vorstehend genannten Isolationsbehälter bilden.

Ebenso ist denkbar, die Isolation mit einem Isolationsbehälter zu realisieren, der so konfiguriert ist, dass er unter Ausbildung eines Luftspalts auf die Außenseite des Behälters aufsetzbar ist, wobei der Luftspalt mit einen thermisch isolierenden Isolationsmaterial befüllt, insbesondere ausgeschäumt wird, beispielsweise mit einem Polyurethanschaum.

Zweckmäßig kann die Tischplatte rund, insbesondere kreisrund, ausgebildet sein. Zusätzlich oder alternativ kann der Behälter topfförmig ausgestaltet sein und vorzugsweise einen runden, insbesondere kreisrunden, Querschnitt aufweisen. Zusätzlich oder alternativ dazu kann der Fuß als Hohlkörper ausgestaltet sein, der insbesondere mit einem runden, vorzugsweise kreisrunden, Querschnitt ausgestaltet sein kann. Die runden, vorzugsweise kreisrunden, Konfigurationen für Tischplatte und/oder Behälter und/oder Fuß eignen sich in besonderer Weise zur Realisierung des Stehtisches, da dadurch besonders viele Personen gesellig am Stehtisch beieinander stehen können. Der Fuß kann insbesondere zylindrisch konfiguriert sein.

Weitere wichtige Merkmale und Vorteile der Erfindung ergeben sich aus den Unteransprüchen, aus den Zeichnungen und aus der zugehörigen Figurenbeschreibung anhand der Zeichnungen.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der Erfindung zu verlassen. Vorstehend genannte und nachfolgend noch zu nennende Bestandteile einer übergeordneten Einheit, wie z.B. einer Einrichtung, einer Vorrichtung oder einer Anordnung, die separat bezeichnet sind, können separate Bauteile bzw. Komponenten dieser Einheit bilden oder integrale Bereiche bzw. Abschnitte dieser Einheit sein, auch wenn dies in den Zeichnungen anders dargestellt ist.

Bevorzugte Ausführungsbeispiele der Erfindung sind in den Zeichnungen dargestellt und werden in der nachfolgenden Beschreibung näher erläutert, wobei sich gleiche Bezugszeichen auf gleiche oder ähnliche oder funktional gleiche Komponenten beziehen.

Es zeigen, jeweils schematisch,
- Figur 1: eine Schnittansicht eines Stehtisches entsprechend Schnittlinien I in Figur 2,
- Figur 2: eine Ansicht von oben auf den Stehtisch.

Entsprechend den Figuren 1 und 2 umfasst ein Stehtisch 1 einen Fuß 2, mit dem der Stehtisch 1 auf einem Untergrund 3 steht. Der Stehtisch 1 weist außerdem eine Tischplatte 4 auf, die in einem mittleren Bereich 5 auf dem Fuß 2 aufliegt. Der Stehtisch 1 besitzt eine Längsmittelachse X, die in Figur 1 in der Zeichnungsebene liegt und die in Figur 2 senkrecht auf der Zeichnungsebene steht. Die Längsmittelachse X definiert eine Axialrichtung, die parallel zur Längsmittelachse X verläuft, und eine Radialrichtung, die quer zur Axialrichtung verläuft und senkrecht auf der Längsmittelachse steht, sowie eine Umfangsrichtung, die um die Längsmittelachse X umläuft. Der mittlere Bereich 5 ist konzentrisch zur Längsmittelachse X an der Tischplatte 4 angeordnet.

Der hier vorgestellte Stehtisch 1 ist außerdem mit einem Behälter 6 ausgestattet, der wasserdicht konzipiert ist, sodass er mit flüssigem und/oder gefrorenem Wasser, also mit Eis oder Eiswasser befüllbar ist. Des Weiteren ist der Behälter 6 so dimensioniert, dass er zum Aufnehmen von Getränkeflaschen verwendet werden kann. Der Behälter 6 ist im mittleren Bereich 5 der Tischplatte 4, also insbesondere bezüglich der Längsmittelachse X mittig bzw. konzentrisch, in die Tischplatte 4 eingesetzt. Die Tischplatte 4 ist zweckmäßig eben konfiguriert, so dass sie sich ein einer senkrecht zur Längsmittelachse X verlaufenden Plattenebene erstreckt. Der Behälter 6 ist so in die Tischplatte 4 eingesetzt, dass der Behälter 6 an einer vom Fuß 2 abgewandten Tischoberseite 7 axial bündig oder im Wesentlichen axial bündig mit der Tischplatte 4 abschließt. Der Behälter 6 ist dadurch weitgehend oder vollständig axial versenkt in der Tischplatte 4 angeordnet.

Die Tischplatte 4 besitzt im mittleren Bereich 5, insbesondere konzentrisch zur Längsmittelachse X, eine Plattenöffnung 8, in die der Behälter 6 eingesetzt ist. Grundsätzlich ist dabei eine Ausführungsform denkbar, bei welcher der Behälter 6 herausnehmbar in die Plattenöffnung 8 eingesetzt ist. Bevorzugt ist jedoch eine Ausführungsform, bei welcher der Behälter 6 fest mit der Tischplatte 4 verbunden ist. Zweckmäßig kann dann vorgesehen sein, dass die Tischplatte 4 abnehmbar auf den Fuß 2 aufgesetzt ist und darauf lose aufliegt. Insbesondere kann dabei die Tischplatte 4 im mittleren Bereich 5 mit einem Öffnungsrand 9, der die Plattenöffnung 8 in der Umfangsrichtung umlaufend einfasst, auf einer der Tischplatte 4 zugewandten Stirnseite 10 des Fußes 2 lose axial aufliegen.

Die in Figur 1 gezeigte Schnittansicht zeigt eine leicht auseinandergezogene Darstellung des Stehtisches 1, sodass Komponenten separat bzw. separiert gezeigt sind, die im zusammengebauten Zustand fest miteinander verbunden sind. Entsprechend Figur 1 weist die Tischplatte 4 im mittleren Bereich 5 die Plattenöffnung 8 auf. Ferner weist die Tischplatte 4 einen die Plattenöffnung 8 einfassenden ringförmigen Plattenkörper 11 und eine die Plattenöffnung 8 einfassende ringförmige Abdeckplatte 12 auf. Der Behälter 6 ist in die Plattenöffnung 8 eingesetzt und weist an einer vom Fuß 2 axial abgewandten Behälteroberseite einen Behälterkragen 13 auf, der in der Umfangsrichtung um den Behälter 6 umläuft und dabei seitlich radial nach außen absteht. Der Behälterkragen 13 liegt an der Tischoberseite 7 auf dem Plattenkörper 11 axial auf. Der Behälterkragen 13 kann dabei am Plattenkörper 11 befestigt sein, beispielsweise durch eine Verklebung. Der Behälterkragen 13 ist zweckmäßig radial kleiner dimensioniert als der Plattenkörper 11. Die Abdeckplatte 12 liegt mit ihrer dem Fuß 2 zugewandten Plattenunterseite auf dem Behälterkragen 13 sowie auf dem Plattenkörper 11 axial auf. Zweckmäßig ist die Abdeckplatte 12 am Behälterkragen 13 und am Plattenkörper 11 befestigt, beispielsweise mittels einer Verklebung. Der Plattenkörper 11 ist zweckmäßig als Holzplatte ausgestaltet. Der Behälter 6 ist zweckmäßig ein Metallbehälter. Grundsätzlich kann er auch als Kunststoffbehälter ausgestaltet sein. Die Abdeckplatte 12 kann vorzugsweise als Metallplatte ausgestaltet sein. Alternativ kann hier auch eine Kunststoffplatte oder eine Holzplatte zum Einsatz kommen.

Der Fuß 2 weist an seiner der Tischplatte 4 axial zugewandten Oberseite eine zentrale Fußöffnung 14 auf, die von einem Fußendabschnitt 15 in der Umfangsrichtung umlaufend eingefasst ist. Der Behälter 6 ist nun so konfiguriert, dass er axial in die Fußöffnung 14 eintaucht und vom Fußendabschnitt 15 in der Umfangsrichtung umlaufend eingefasst ist. Die Tischplatte 4 liegt axial auf dem Fußendabschnitt 15 auf. Dabei liegt die Tischplatte 4 mit dem Öffnungsrand 9 axial auf der Stirnseite 10 des Fußes 2 auf, die sich am Fußendabschnitt 15 befindet.

Der Behälter 6 besitzt eine Innenseite 16, die zur Aufnahme von flüssigem und/oder gefrorenem Wasser sowie von Getränkeflaschen konfiguriert ist. Der Behälter 6 weist außerdem eine von der Innenseite 16 abgewandte Außenseite 17 auf, an der gemäß Figur 1 eine thermische Isolation 18 angebracht sein kann.

Zweckmäßig kann die Isolation 18 am Behälter 6 befestigt sein, beispielsweise damit verklebt sein. Damit lässt sich die Tischplatte 4 zusammen mit dem Behälter 6 und der daran befestigten Isolation 18 vom Fuß 2 abnehmen. Im gezeigten Beispiel ist die Isolation 18 als Isolationsbehälter 19 konfiguriert, dessen Innenseite komplementär zur Außenseite des Behälters 6 ausgestaltet ist, derart, dass der Behälter 6 in den Isolationsbehälter 19 passgenau eingesetzt ist. Insbesondere ist der Behälter 6 topfförmig konfiguriert, sodass er einen in der Umfangsrichtung umlaufenden, insbesondere zylindrischen, Behältermantel 20 und einen, insbesondere ebenen, Behälterboden 21 aufweist, der den Behältermantel 20 axial einerseits, nämlich nach unten verschließt, während der Behältermantel 20 axial andererseits, nämlich nach oben offen ist. Die Isolation 18 kann einen, insbesondere zylindrischen, Isolationsmantel 22 aufweisen, der den Behältermantel 20 umlaufend und im Wesentlichen über die gesamte axiale Höhe einfasst. Außerdem kann die Isolation 18 einen, insbesondere ebenen, Isolationsboden 23 aufweisen, der den Behälterboden 21 vollständig abdeckt. Insbesondere können der Isolationsmantel 22 und der Isolationsboden 23 aneinander befestigt sein oder fest miteinander verbunden sein und so den Isolationsbehälter 19 bilden. Der Isolationsbehälter 19 ist dann ebenfalls topfförmig konfiguriert. Der Isolationsmantel 22 kann außen von einer Einfassung 28 umlaufend eingefasst sein. Diese Einfassung 28 kann als Metallbauteil ausgestaltet sein und kann fest mit dem Isolationsmantel 22 verbunden sein, insbesondere damit verklebt sein. Ebenso ist denkbar, bei der zwischen dem Behältermantel 20 und der Einfassung 28 ein Ringraum ausgebildet ist, in den zur Realisierung des Isolationsmantels 22 entlang des Umfangs mehrere Isolationselemente aus einem Feststoff eingesetzt werden, die dann mit einem Schaum aus Isolationsmaterial ausgespritzt werden, um die Isolationselemente im Ringraum aneinander und am Behältermantel 20 sowie an der Einfassung 28 zu fixieren. Dadurch wird gleichzeitig auch die Einfassung 28 am Behältermantel 20 fixiert.

Der Behälter 6 kann grundsätzlich als einteiliges Tiefziehteil konfiguriert sein. Ebenso ist denkbar, den Behälter 6 aus mehreren Einzelteilen zusammen zu bauen. In Figur 1 ist rein exemplarisch ein aus mehreren Teilen zusammengebauter Behälter 6 gezeigt. So bilden hier der Behälterboden 21, der Behältermantel 20 und der Behälterkragen 13 separate Bauteile, die auf geeignete Weise dicht miteinander verbunden sind. Bevorzugt ist der Behälter 6 ein Metallbehälter, sodass seine Bestandteile ebenfalls Metallbauteile sind und insbesondere miteinander verschweißt oder verlötet werden können. Im Beispiel der Figur 1 verbindet eine untere Schweiß- oder Lötverbindung 24 den Behälterboden 21 mit dem Behältermantel 20, während eine obere Schweiß- oder Lötverbindung 25 den Behältermantel 20 mit dem Behälterkragen 13 verbindet.

Die Tischplatte 4 ist zweckmäßig rund, vorzugsweise kreisrund, ausgestaltet. Der Behälter 6 ist bevorzugt topfförmig konfiguriert, wobei er zweckmäßig einen runden, vorzugsweise einen kreisrunden, Querschnitt besitzen kann. Der Fuß 2 ist als Hohlkörper konfiguriert. Außerdem kann der Fuß 2 mit einem runden, vorzugsweise kreisrunden, Querschnitt ausgestaltet sein. Im Beispiel der Figur 1 ist ein zylindrischer Fuß 2 gezeigt. Es ist klar, dass der Fuß 2 auch kegelförmig bzw. kegelstumpfförmig konfiguriert sein kann. Der Fuß 2 kann durch ein Kunststoffrohr gebildet sein oder gemäß Figur 1 einen Rohrkörper 26 aufweisen, der insbesondere durch ein Kunststoffrohr gebildet sein kann. Außerdem kann der Fuß an der Außenseite des Rohrkörpers 26 eine umlaufende Hülle 27 als Verkleidung aufweisen, die insbesondere als Metallverkleidung ausgestaltet sein kann.

## Patentansprüche

1. Stehtisch (1),
- mit einem Fuß (2), mit dem der Stehtisch (1) auf einem Untergrund (3) steht,
- mit einer Tischplatte (4), die in einem mittleren Bereich (5) der Tischplatte (4) auf dem Fuß (2) aufliegt,
- mit einem wasserdichten, mit flüssigem und/oder gefrorenem Wasser befüllbaren Behälter (6) zum Aufnehmen von Getränkeflaschen, der im mittleren Bereich (5) der Tischplatte (4) in die Tischplatte (4) eingesetzt ist.

2. Stehtisch (1) nach Anspruch 1,
**dadurch gekennzeichnet,**
- **dass** die Tischplatte (2) eben konfiguriert ist,
- **dass** der Behälter (6) an einer vom Fuß (2) abgewandten Tischoberseite (7) bündig oder im Wesentlichen bündig mit der Tischplatte (4) abschließt.

3. Stehtisch (1) nach Anspruch 1 oder 2,
**dadurch gekennzeichnet,**
- **dass** die Tischplatte (4) im mittleren Bereich (5) eine Plattenöffnung (8) aufweist, in die der Behälter (6) herausnehmbar eingesetzt ist.

4. Stehtisch (1) nach Anspruch 1 oder 2,
**dadurch gekennzeichnet,**
- **dass** der Behälter (6) fest mit der Tischplatte (4) verbunden ist,
- **dass** die Tischplatte (4) abnehmbar auf den Fuß (2) aufgesetzt ist, so dass die Tischplatte zusammen mit dem Behälter (6) vom Fuß (2) abnehmbar ist.

5. Stehtisch (1) nach Anspruch 4,
**dadurch gekennzeichnet,**
- **dass** die Tischplatte (4) eine im mittleren Bereich (5) angeordnete Plattenöffnung (8) und einen die Plattenöffnung (8) einfassenden Plattenkörper (11) sowie eine die Plattenöffnung (8) einfassende Abdeckplatte (12) aufweist,
- **dass** der Behälter (6) in die Plattenöffnung (8) eingesetzt ist und an seiner vom Fuß (2) abgewandten Behälteroberseite einen umlaufenden, seitlich abstehenden Behälterkragen (13) aufweist, der an einer vom Fuß (2) abgewandten Tischoberseite (7) auf dem Plattenkörper (11) aufliegt ist,
- **dass** die Abdeckplatte (12) mit ihrer dem Fuß (2) zugewandten Plattenunterseite auf dem Behälterkragen (13) und/oder auf dem Plattenkörper (11) aufliegt und daran befestigt ist.

6. Stehtisch (1) nach Anspruch 5,
**dadurch gekennzeichnet,**
- **dass** der Plattenkörper (11) als Holzplatte ausgestaltet ist,
- **dass** der Behälter (6) als Metallbehälter oder Kunststoffbehälter ausgestaltet ist,
- **dass** die Abdeckplatte (12) als Metallplatte oder Kunststoffplatte oder Holzplatte ausgestaltet ist.

7. Stehtisch (1) nach einem der vorhergehenden Ansprüche,
**dadurch gekennzeichnet,**
- **dass** der Fuß (2) an seiner der Tischplatte (4) zugewandten Oberseite eine zentrale Fußöffnung (14) aufweist, die von einem Fußendabschnitt (15) eingefasst ist,
- **dass** der Behälter (6) in die Fußöffnung (14) eintaucht und vom Fußendabschnitt (15) eingefasst ist,
- **dass** die Tischplatte (4) auf dem Fußendabschnitt (15) aufliegt.

8. Stehtisch (1) nach einem der vorhergehenden Ansprüche,
**dadurch gekennzeichnet,**
- **dass** der Behälter (6) an seiner Außenseite (17) eine thermische Isolation (18) aufweist.

9. Stehtisch (1) nach Anspruch 8,
**dadurch gekennzeichnet,**
- **dass** die Isolation (18) am Behälter (6) befestigt ist.

10. Stehtisch (1) nach Anspruch 8 oder 9,
**dadurch gekennzeichnet,**
- **dass** die Isolation (18) als Isolationsbehälter (19) ausgestaltet ist, dessen Innenseite komplementär zur Außenseite (17) des Behälters (6) konfiguriert ist, so dass der Behälter (6) in den Isolationsbehälter (19) eingesetzt ist.

11. Stehtisch (1) nach einem der vorhergehenden Ansprüche,
**dadurch gekennzeichnet,**
- **dass** die Tischplatte (4) rund, insbesondere kreisrund, ausgestaltet ist, und/oder
- **dass** der Behälter (6) topfförmig mit rundem, insbesondere kreisrundem, Querschnitt ausgestaltet ist, und/oder
- **dass** der Fuß (2) als Hohlkörper und/oder mit runden, insbesondere kreisrunden, Querschnitten ausgestaltet ist.
